# EUROPÄISCHE PATENTSCHRIFT

(11) **EP 0 821 637 B1**
(45) Veröffentlichungstag und Bekanntmachung des Hinweises auf die Patenterteilung: **09.09.1998**
(21) Anmeldenummer: 96914896.4
(22) Anmeldetag: 11.04.1996
(51) Int. Cl.: B27G 13/04

(54) **MESSERKOPF, INSBESONDERE HOBELMESSERKOPF**
CUTTER HEAD, IN PARTICULAR A PLANING CUTTER HEAD
TETE PORTE-LAMES, EN PARTICULIER POUR RABOTEUSE

(30) Priorität: 15.04.1995 DE 29506458 U
(43) Veröffentlichungstag der Anmeldung: 04.02.1998
(73) Patentinhaber: Gebr. Leitz GmbH & Co., 73447 Oberkochen (DE)
(72) Erfinder: KELLNER, Karl-Heinz, D-73430 Aalen (DE)
(74) Vertreter: Bartels, Martin Erich Arthur
(86) Internationale Anmeldenummer: EP9601539
(87) Internationale Veröffentlichungsnummer: WO9633056

(56) Entgegenhaltungen:
- CH-A- 679 755
- DE-B- 2 208 687
- DE-U- 6 933 019
- FR-A- 2 200 089
- FR-A- 2 306 053
- FR-A- 2 477 460
- US-A- 1 611 298
- US-A- 4 068 694
- US-A- 5 333 659

## Beschreibung

Die Erfindung betrifft einen Messerkopf, insbesondere einen Hobelmesserkopf, mit den Merkmalen des Oberbegriffs des Anspruches 1.

Derartige Messerköpfe sind bekannt. So beschreibt die DE 27 08 687 einen Messerkopf zur Bearbeitung von Holz mit einem Tragkörper, welcher entlang seines Umfangs in gleichen Abständen mit mehreren Aufnahmen für Messer versehen ist. Die Aufnahmen sind radial nach außen offen und erstrecken sich parallel zur Drehachse des Tragkörpers. In jeder Aufnahme ist eine relativ zum Tragkörper und zum jeweiligen Messer bewegliche Druckbacke vorgesehen. Wenn der Messerkopf in Rotation versetzt wird, bewegen sich die Druckbacken aufgrund der Fliehkraft radial nach außen. Die Druckbacken sind so geführt, daß sie bei dieser Bewegung die Messer mittels einer zwischen dem Messer und der Druckbacke angebrachten Halteleiste, die relativ zur Druckbacke und zur Aufnahme beweglich ist, gegen einen Anschlag der Aufnahme spannen. Dabei untergreift die Halteleiste den Anschlag der Aufnahme unter Bildung einer linienförmigen Berührungsstelle in etwa radialer Richtung. Bei ruhendem Messerkopf können die Messer, beispielsweise zum Nachschärfen, in radialer Richtung entnommen werden. Trotz der relativ einfachen Spannmechanik läßt der beschriebene Messerkopf im Gebrauch noch Wünsche offen.

Der Erfindung liegt daher die Aufgabe zugrunde, einen Messerkopf der eingangs beschriebenen Art zu verbessern. Diese Aufgabe wird erfindungsgemäß gelöst durch einen Messerkopf mit den Merkmalen des Anspruches 1.

Dadurch, daß beim erfindungsgemäßen Messerkopf eine zwischen der Halteleiste und der Druckbacke angeordnete Druckfeder vorgesehen ist, deren Ansetzpunkt an der Halteleiste radial weiter innen liegt als die Berührstelle zwischen der Halteleiste und dem Anschlag, wird die Schwenkbewegung der Druckbacke vorteilhaft unterstützt und die Messer können zum Wenden oder Nachschärfen dem Messerkopf, ohne daß dieser ausgebaut werden muß, auch dann besonders einfach entnommen werden, wenn dessen Stirnseiten nicht oder nicht ausreichend zugänglich sind.

Für eine definierte Position des Messers und der Halteleiste beim Spannen und zur Aufnahme der Fliehkräfte ist es von Vorteil, Positionierelemente zwischen dem Messer und der Halteleiste vorzusehen.

Wenn die Berührstelle eine zur Freifläche des Messers parallel verlaufende Ebene bildet, ergibt dies den Vorteil, daß beim Nachschärfen des Messers der Flugkreis konstant bleibt.

Zur Bewegung der Druckbacke in radialer Richtung sowohl nach innen als auch nach außen, insbesondere zum Vorspannen, ist es vorteilhaft, eine einzige oder je nach Länge der Druckbacke mehrere Spannschrauben vorzusehen, die die Druckbacke in beide Richtungen mitnehmen.

Zur Anpassung der Spanbrechung und des Spanablaufes an unterschiedliche Werkstückmaterialien ist es von Vorteil, wenn der Anschlag als auswechselbare Anschlagleiste ausgebildet ist, um die Größe der radial außerhalb Anschlagleiste liegenden Spanfläche des Messers und/oder den Spanraum variieren zu können.

Um bei nachschärfbaren Messern den maximalen Materialabtrag an der Messerbrust zu definieren, trägt das Messer vorteilhafterweise in seiner Brust eine Nut, deren Tiefe gleich diesem maximalen Materialabtrag gewählt ist.

Zur Gewichtsreduktion, insbesondere bei langen Messerköpfen, ist es von Vorteil, den Tragkörper aus Aluminium herzustellen.

Im folgenden ist die Erfindung an Hand eines in der Zeichnung dargestellten Ausführungsbeispieles näher erläutert. Es zeigen
- Fig. 1: eine Stirnansicht des Ausführungsbeispiels im vorgespannten Zustand,
- Fig. 2: einen nur teilweise dargestellten Schnitt durch das im vorgespannten Zustand befindliche Ausführungsbeispiels in der Ebene einer Spannschraube,
- Fig. 3: einen nur teilweise dargestellten Schnitt des im gelösten Zustand befindlichen Ausführungsbeispiels in der Ebene einer Druckfeder.

Ein Hobelmesserkopf für die Bearbeitung von Holz oder Kunststoff weist einen aus einem Zylinder gefertigten Tragkörper 1 auf, der mit einer zentralen Durchgangsbohrung 3 zur Aufnahme einer Welle versehen ist. Das Zentrum der Durchgangsbohrung 3 definiert die Drehachse des Tragkörpers 1. Zur Reduktion des Gewichtes ist der Tragkörper 1 vorzugsweise aus Aluminium gefertigt: Entlang seines Außenmantels weist der Tragkörper 1 zwei einander gegenüberliegende, nutartig ausgebildete Aufnahmen 5 auf, welche radial nach außen hin offen sind und sich parallel zur Drehachse des Tragkörpers 1 erstrecken. Der erfindungsgemäße Hobelmesserkopf kann auch eine andere Anzahl von Aufnahmen aufweisen, wobei zur Vermeidung von Unwuchten die Aufnahmen in gleichen Abständen in Umfangsrichtung vorgesehen sind.

Jede vorhandene Aufnahme 5 enthält eine Vorrichtung zum Einspannen je eines Messers 7. An der in Drehrichtung voreilenden Flanke der Aufnahme 5 ist eine Anschlagleiste 9 vorgesehen welche mittels eines leistenförmigen Vorsprunges, der sich vorzugsweise über die gesamte Länge der Anschlagleiste 9 erstreckt, in eine entsprechende nutartige Vertiefung des Tragkörpers 1 eingreift und durch in der Zeichnung nicht dargestellte Schrauben mit letzterem fest aber lösbar verbunden ist. In einer vereinfachten Ausführungsform des erfindungsgemäßen Messerkopfes kann die Anschlagleiste 9 auch einstückig mit dem Tragkörper 1 ausgebildet sein. Die Anschlagleiste 9 dient einerseits als Anschlag der Spannvorrichtung für das Messer 7. Hierfür weist die Anschlagleiste 9 eine ebene Anschlagfläche 11 auf, an welcher das Messer 7 mit seiner Brust 13 anliegen kann. Zugleich ist die Anschlagleiste 9 mit ihrem radial außen liegenden Ende ein Teil der Begrenzung des Spanraumes 15, welcher in Drehrichtung vor der Aufnahme 5 als Auskehlung im Außenmantel des Tragkörpers 1 ausgebildet ist. Der Teil der Brust 13, welcher über die Anschlagleiste 9 hinaussteht, bildet die Spanfläche 13' des Messers 7. Die Schneide 7' des Messers wird durch dasjenige Ende der Spanfläche 13' mit dem größten Abstand zur Drehachse des Tragkörpers 1 gebildet, welcher also zugleich den Radius des Flugkreises definiert. Die Spanbrechung erfolgt am Übergang zwischen der Spanfläche 13' und der Anschlagleiste 9. Der Spanablauf erfolgt in den Spanraum 15 hinein. Durch unterschiedliche und austauschbare Anschlagleisten 9 läßt sich sowohl die Größe der Spanfläche 13' als auch die Form und/oder Oberflächenbeschaffenheit des Spanraumes 15 verändern. Damit lassen sich die Spanbrecher und der Spanablauf an die unterschiedlichen, zu bearbeitenden Werkstückmaterialien anpassen.

An der in Drehrichtung nacheilenden Flanke jeder Aufnahme 5 liegt als weiteres Teil der Spannvorrichtung eine Druckbacke 17 an, welche entlang dieser Flanke mit wenigstens einer Komponente in radialer Richtung beweglich ist. Die Druckbacke 17 hat die Form eines Keiles, welcher mit seinem sich verjüngenden Ende von der Aufnahme 5 nach außen weist. Zur Bewegung der Druckbacke 17 entlang der Flanke der Aufnahme 5 ist wenigstens eine Spannschraube 19 vorgesehen, die mit der Druckbacke 17 so in Fingriff steht, daß die Druckbacke 17 mit Spiel mittels dieser Spannschraube 19 sowohl nach innen als auch nach außen bewegbar ist. Die Spannschraube 19 weist zu diesem Zweck in ihrem Kopf eine Ringnut auf, in die mit einem geringen Spiel ein Vorsprung der Druckbacke 17 eingreift. Im vorgespannten Zustand der Spannvorrichtung für das Messer 7, der im folgenden beschrieben wird, befindet sich die Druckbacke 17 in einer radial außen liegenden Stellung.

Zwischen dem Messer 7 und der Druckbacke 17 ist eine Halteleiste 21 als Messerhalter und weiteres Teil der Spannvorrichtung angeordnet. Im vorgespannten Zustand liegt die Halteleiste 21 auf ihrer in Drehrichtung nacheilenden Seite flächig an der Druckbacke 17 an. Zur Positionierung des Messers 7 weist die Halteleiste 21 an ihrer in Drehrichtung voreilenden Seite eine Positioniernut 23 auf, in welche das Messer 7 mit einem Positioniervorsprung 25 greift. Ansonsten liegt die Halteleiste 21 flächig am Rücken 27 des Messers 7 an. Die Zuordnung der beiden Positionierelemente 23 und 25 zum Messer 7 und zur Halteleiste 21 könnte auch genau umgekehrt sein. Außer zur Positionierung des Messers 7 sind die Positioniernut 23 und der Positioniervorsprung 25 für die Aufnahme eines Teiles der Fliehkräfte des Messers 7 bei drehendem Messerkopf ausgelegt. Sie sind daher so geformt, daß im vorgespannten Zustand das Messer 7 in radialer Richtung nach außen an der Halteleiste 21 anliegt und relativ zu ihr unbeweglich ist, also in einer definierten Position gehalten wird.

An ihrem radial innen liegenden Ende ist die Halteleiste 21 so geformt, daß sie die Anschlagleiste 9 in radialer Richtung untergreift. Dabei liegt im vorgespannten Zustand die Halteleiste 21 mit einer radial nach außen orientierten Positionierfläche 29 flächig an einer radial nach innen orientierten Anlagefläche 31 der Anschlagleiste 9 an. Dadurch hält die Halteleiste 21 zugleich das Messer 7 in einer definierten Position zur Anschlagleiste 9. Die Berührstelle zwischen der Positionierfläche 29 und der Anschlagfläche 21 ist eine Ebene, welche parallel zur Freifläche 33 des Messers 7 verläuft.

Mit Beginn der Drehung des Messerkopfes bewegt sich die Druckbacke 17, was das Spiel zwischen der Spannschraube 19 und der Druckbacke 17 zuläßt, radial nach außen. Die auf die Druckbacke 17 wirkende Fliehkräfte werden durch deren Keilform zunächst auf die Halteleiste 21 und dann auf das Messer 7 umgelenkt, wodurch das Messer 7 gegen die Anschlagleiste 9 gedrückt, also gespannt wird. Zugleich werden die Fliehkräfte der Halteleiste 21 und damit auch des Messers 7 über die besagte Berührstelle auf die Anschlagleiste 9 übertragen. Gegenüber dem vorgespannten Zustand ändert sich in diesem gespannten Zustand, außer im Falle der Druckbacke 17, die Position der übrigen Teile der Spannvorrichtung zueinander und zum Messer 7 nicht. Ein Teil der Fliehkräfte des Messers 7 und der Haltestücke 21 wird durch die Reibung zwischen diesen Teilen sowie zwischen dem Messer 7 und der Anschlagleiste 9 aufgenommen. Die relevante Normalkraft für diese Reibung ist die Spannkraft der Spannvorrichtung, insbesondere der Druckbacke 17.

Durch Betätigung der Spannschraube 19 kann die Spannvorrichtung für das Messer 7 aus dem vorgespannten Zustand in den gelösten Zustand überführt werden, welcher im folgenden beschrieben ist. Dabei nimmt die Spannschraube 19 zunächst die Druckbacke 17 radial nach innen mit. Zwischen der Druckbacke 17 und der Halteleiste 21 sind eine oder mehrere Druckfedern 35 vorgesehen. Jede Druckfeder 35 ist in einem Sackloch der Druckbacke 17 abgestützt und setzt mit einem Ende an der Halteleiste 21 an. Dieser Ansetzpunkt liegt dabei radial weiter innen als die durch die Positionierfläche 29 und die Anlagefläche 31 gebildete Berührstelle zwischen der Halteleiste 21 und der Anschlagleiste 9. Durch die Bewegung der Druckbacke 17 nach innen kommt die Druckfeder 35 derart zur Wirkung, daß sie ein Drehmoment auf die Halteleiste 21 ausübt. Die Halteleiste 21 schwenkt dabei um eine Kante 29' am Rand der Positionierfläche 29. Die Kante 29' ist derjenige Teil der Halteleiste 21, welcher die Anschlagleiste 9 am weitesten untergreift. Die Schwenkbewegung der Halteleiste 21 ist aufgrund der Lage des Ansetzpunktes der Druckfeder 35 so gerichtet, daß sich die Halteleiste 21 vom Messer 7 weg auf die Druckbacke 17 zu bewegt. Bei dieser Schwenkbewegung entfernt sich die Positionierfläche 29 von der Anlagefläche 31, jedoch bleibt die Kante 29' in linienförmiger Berührung mit der Anlagefläche 31. Die Abmessungen, Winkel, Bewegungswege bzw. Schwenkbereiche der Positioniernut 23, des Positioniervorsprungs 25, der Druckbacke 17 und der Halteleiste 21 sind so gewählt, daß die Halteleiste 21 in eine Stellung schwenken kann, in der sie das Messer 7 freigibt, und dieses radial nach außen entnehmbar ist.

Das entnommene Messer 7 kann gewendet und wieder eingesetzt werden, sofern das Messer 7 symmetrisch bezüglich einer Längsebene ausgebildet ist. Vorzugsweise hat das Messer 7 daher einen näherungsweise trapezförmigen Querschnitt. Ferner kann das entnommene Messer 7 nachgeschärft werden, wobei es an seiner Brust 13 abgeschliffen wird. Als Anzeigemittel für die maximale Abschleiftiefe weist das Messer 7 auf seiner Brust 13 eine Nut 37 auf, deren Grund diejenige Ebene definiert, bis zu der die Brust 13 abgeschliffen werden darf. Durch die Parallelität zwischen der Freifläche 33, der Anlagefläche 31 sowie der Positionierfläche 29 im gespannten und vorgespannten Zustand wird sichergestellt, daß auch nach Abschleifen der Brust 13 wegen der Verschiebung der Halteleiste 21 parallel zur Freifläche 33 beim Spannen der Abstand zwischen der neuen Schneide 7' und der Drehachse des Tragkörpers 1, also der neue Radius des Flugkreises, mit dem alten Radius übereinstimmt.

Das Messer 7, die Anschlagleiste 9, die Druckbacke 17 und die Halteleiste 21 erstrecken sich genau wie die Aufnahme 5 parallel zur Drehachse des Tragkörpers 1, vorzugsweise über dessen gesamte Länge. Für die Herstellung dieser Teile bietet es sich an, Profilstäbe zu verwenden und auf die richtige Länge abzusägen.

## Patentansprüche

1. Messerkopf, insbesondere Hobelmesserkopf, dessen Tragkörper wenigstens eine radial nach außen offene Aufnahme für ein Messer aufweist, wobei in jeder Aufnahme eine relativ zum Tragkörper bewegliche Druckbacke vorgesehen ist, welche bei einer Bewegung mit wenigstens einer Komponente radial nach außen das Messer gegen einen Anschlag der Aufnahme spannt, wobei zwischen dem Messer (7) und der Druckbacke (17) eine Halteleiste (21) angeordnet ist, welche relativ zur Druckbacke (17) und zum Anschlag (9) der Aufnahme (5) beweglich ist, und welche bei einer Bewegung der Druckbacke (17) nach innen das Messer (7) für eine Entnahme radial nach außen freigibt und wobei die Halteleiste (21) den Anschlag (9) der Aufnahme (5) in radialer Richtung unter Bildung einer wenigstens linienförmigen Berührstelle untergreift, dadurch gekennzeichnet, daß zwischen der Halteleiste (21) und der Druckbacke (17) wenigstens eine Druckfeder (35) vorgesehen ist, die relativ zur Berührstelle zwischen der Halteleiste (21) und dem Anschlag (9) der Aufnahme (5) radial weiter innen an der Halteleiste (21) ansetzt.

2. Messerkopf nach Anspruch 1, dadurch gekennzeichnet, daß zwischen dem Messer (7) und der Halteleiste (21) Positionierelemente (23, 25) vorgesehen sind, welche beim Spannen das Messer (7) und die Halteleiste (21) in einer definierten Position zueinander halten.

3. Messerkopf nach Anspruch 1 oder 2, dadurch gekennzeichnet, daß die Berührstelle zwischen der Halteleiste (21) und dem Anschlag (9) der Aufnahme (5) bei gespanntem Messer (7) eine Ebene bildet, welche parallel zur Freifläche (33) des Messers (7) verläuft.

4. Messerkopf nach einem der Ansprüche 1 bis 3, dadurch gekennzeichnet, daß für jede Druckbacke (17) wenigstens eine Spannschraube (19) vorgesehen ist, mit der die Druckbacke (17) in radialer Richtung sowohl nach innen als auch nach außen bewegbar ist.

5. Messerkopf nach einem der Ansprüche 1 bis 4, dadurch gekennzeichnet, daß der Anschlag der Aufnahme (5) als auswechselbare Anschlagleiste (9) ausgebildet ist.

6. Messerkopf nach Anspruch 5, dadurch gekennzeichnet, daß die Größe der Spanfläche (13') und/oder die Form und/oder Oberflächenbeschaffenheit des Spanraumes (15) mittels unterschiedlicher Anschlagleisten (9) veränderlich sind.

7. Messerkopf nach einem der Ansprüche 1 bis 6, dadurch gekennzeichnet, daß das Messer (7) in seiner Brust (13) eine Nut (37) aufweist.

8. Messerkopf nach einem der Ansprüche 1 bis 7, dadurch gekennzeichnet, daß der Tragkörper (1) aus Aluminium besteht.

## Claims

1. Cutter head, in particular planing cutter head, whereof the supporting body comprises at least one holder for a cutter, the holder being open radially towards the outside, a pressing jaw able to move relative to the supporting body being provided in each holder, which jaw at the time of a movement with at least one component radially outwards, clamps the cutter against a stop of the holder, a retaining strip (21) being located between the cutter (7) and the pressing jaw (17), which strip is movable relative to the pressing jaw (17) and to the stop (9) of the holder (5) and which at the time of a movement of the pressing jaw (17) towards the inside, releases the cutter (7) for a removal radially towards the outside and the retaining strip (21) engaging below the stop (9) of the holder (5) in the radial direction whilst forming an at least linear contact point, characterised in that provided between the retaining strip (21) and the pressing jaw (17) is at least one compression spring (35), which relative to the contact point between the retaining strip (21) and the stop (9) of the holder (5) is applied against the retaining strip (21) radially further inwards.

2. Cutter head according to Claim 1, characterised in that provided between the cutter (7) and the retaining strip (21) are positioning members (23, 25), which at the time of clamping hold the cutter (7) and the retaining strip (21) in a definite position with respect to each other.

3. Cutter head according to Claim 1 or 2, characterised in that when the cutter (7) is clamped, the contact point between the retaining strip (21) and the stop (9) of the holder (5) forms a plane which extends parallel to the free surface (33) of the cutter (7).

4. Cutter head according to one of Claims 1 to 3, characterised in that provided for each pressing jaw (17) is at least one clamp bolt (19), by which the pressing jaw (17) can be moved in the radial direction both inwards as well as outwards.

5. Cutter head according to one of Claims 1 to 4, characterised in that the stop of the holder (5) is constructed as an exchangeable stop bar (9).

6. Cutter head according to Claim 5, characterised in that the size of the chip surface (13') and/or the shape and/or the surface finish of the chip space (15) can be varied by means of different stop bars (9).

7. Cutter head according to one of Claims 1 to 6, characterised in that the cutter (7) has a groove (37) in its front face (13).

8. Cutter head according to one of Claims 1 to 7, characterised in that the supporting body (1) consists of aluminium.

## Revendications

1. Tête porte-lames, en particulier pour raboteuse, dont le corps porteur présente au moins un logement, ouvert dans le sens radial vers l'extérieur, pour un couteau, une mâchoire à pression, mobile par rapport au corps porteur, étant prévue dans chaque logement, laquelle mâchoire tend le couteau dans le sens radial vers l'extérieur vers une butée du logement, lors d'un mouvement avec au moins une composante, une baguette de retenue (21) étant disposée entre le couteau (7) et la mâchoire à pression (17), laquelle baguette est mobile par rapport à la mâchoire à pression (17) et à la butée (9) du logement (5), et qui libère le couteau (7) pour un prélèvement dans le sens radial vers l'extérieur, lors d'un mouvement de la mâchoire à pression (17) vers l'intérieur, et la baguette (21) saisissant par-dessous la butée (9) du logement (5) dans le sens radial en formant un point de contact au moins linéaire, caractérisée en ce que, entre la baguette de retenue (21) et la mâchoire à pression (17), il est prévu au moins un ressort de pression (35), qui est disposé, par rapport au point de contact entre la baguette de retenue (21) et la butée (9) du logement (5), dans le sens radial un peu plus à l'intérieur sur la baguette de retenue (21).

2. Tête porte-lames selon la revendication 1, caractérisée en ce qu'il est prévu entre le couteau (7) et la baguette de retenue (21) des éléments de positionnement (23, 25), qui maintiennent lors du serrage le couteau (7) et la baguette de retenue (21) dans une position définie l'un par rapport à l'autre.

3. Tête porte-lames selon la revendication 1 ou 2, caractérisée en ce que, lorsque le couteau (7) est tendu, le point de contact entre la baguette de retenue (21) et la butée (9) du logement (5) forme un plan qui est parallèle à la surface libre (33) du couteau (7).

4. Tête porte-lames selon l'une quelconque des revendications 1 à 3, caractérisée en ce que, pour chaque mâchoire à pression (17), il est prévu au moins une vie de serrage (19), avec laquelle la mâchoire à pression (17) peut être déplacée dans le sens radial aussi bien vers l'intérieur que vers l'extérieur.

5. Tête porte-lames selon l'une quelconque des revendications 1 à 4, caractérisée en ce que la butée du logement (5) est conçue comme une baguette de butée (9) interchangeable.

6. Tête porte-lames selon la revendication 5, caractérisée en ce que la grandeur de la face de coupe (13') et/ou la forme et/ou l'état de surface du logement des copeaux (15) sont modifiables au moyen de différentes baguettes de butée (9).

7. Tête porte-lames selon l'une quelconque des revendications 1 à 6, caractérisée en ce que le couteau (7) présente une rainure (37) dans sa face (13).

8. Tête porte-lames selon l'une quelconque des revendications 1 à 7, caractérisée en ce que le corps porteur (1) est à base d'aluminium.
